# EUROPÄISCHE PATENTSCHRIFT

(11) **EP 2 148 589 B1**
(45) Veröffentlichungstag und Bekanntmachung des Hinweises auf die Patenterteilung: **18.05.2011**
(21) Anmeldenummer: 08706026.5
(22) Anmeldetag: 22.02.2008
(51) Int. Cl.: A47B 88/04

(54) **ANTRIEB FÜR EIN BEWEGBARES MÖBELTEIL**
DRIVE FOR A MOVABLE FURNITURE PART
MÉCANISME D'ENTRAÎNEMENT POUR UN ÉLÉMENT DE MEUBLE MOBILE

(30) Priorität: 23.04.2007 AT 6292007
(43) Veröffentlichungstag der Anmeldung: 03.02.2010
(73) Patentinhaber: Julius Blum GmbH, 6973 Höchst (AT)
(72) Erfinder: GASSER, Ingo, A-6973 Höchst (AT)
(74) Vertreter: Hofinger, Stephan
(86) Internationale Anmeldenummer: PCT/AT2008/000056
(87) Internationale Veröffentlichungsnummer: WO 2008/128256

(56) Entgegenhaltungen:
- AT-B- 413 472
- DE-U1-202007 008 561
- US-B1- 6 371 584

## Beschreibung

Die vorliegende Erfindung betrifft einen Antrieb für ein bewegbares Möbelteil, insbesondere Möbelschublade, mit einer einen Ausstoßhebel aufweisenden Ausstoßvorrichtung und einem Elektromotor zum Antreiben des Ausstoßhebels. Ein solcher Antrieb ist z.B. aus AT 413 472 B bekannt.

Durch einen derartigen Antrieb ist es möglich, das bewegbare Möbelteil aus seiner geschlossenen Endlage in bzw. an einem Möbelkorpus in eine zumindest teilweise Offenstellung auszustoßen. Es ist jedoch nicht möglich, das bewegbare Möbelteil entgegen der Öffnungsrichtung zu bewegen, um es beispielsweise in die geschlossene Endlage überzuführen.

Aufgabe der Erfindung ist es, einen gattungsgemäßen Antrieb derart weiterzubilden, dass seine Funktionalität erweitert wird, der Antrieb jedoch nicht aufwändiger zu montieren ist.

Diese Aufgabe wird durch einen Antrieb mit den Merkmalen des Anspruchs 1 gelöst.

Das Vorsehen einer Einzugsvorrichtung gestattet die Aufbringung von Kräften auf das bewegbare Möbelteil in Einzugsrichtung. Als Zugmittel bietet sich beispielsweise ein Seilzug an. Es können jedoch auch Zugmittel mit einer gewissen Steifigkeit (wie beispielsweise Metallbänder) vorgesehen sein.

Durch das mechanische Verbinden der Ausstoßvorrichtung und der Einzugsvorrichtung zu einer baulichen Einheit wird sichergestellt, dass der Antrieb mit den kombinierten Funktionalitäten gleich einfach zu montieren ist, wie ein Antrieb nach dem Stand der Technik, der nur eine Ausstoßvorrichtung aufweist.

Beispielsweise kann hierzu vorgesehen sein, dass die Ausstoßvorrichtung und die Einzugsvorrichtung auf einer gemeinsamen Montageplatte angeordnet sind. Besonders bevorzugt ist jedoch eine Ausführungsform der Erfindung, bei welcher die Ausstoßvorrichtung und die Einzugsvorrichtung in einem gemeinsamen Gehäuse angeordnet sind.

Besonders vorteilhaft ist es, wenn vorgesehen ist, dass das Gehäuse einen durch einen Hebel arretierbaren Bügel zur werkzeuglosen Befestigung des Antriebs an einer Profilschiene aufweist. Hierdurch wird ein besonders einfache Montage des Antriebs ermöglicht.

Grundsätzlich kann ein erfindungsgemäßer Antrieb für die Ausstoßvorrichtung und die Einzugsvorrichtung jeweils eigene Elektromotoren vorsehen.

In diesem Fall ist es günstig, wenn die Ausstoßvorrichtung und die Einzugsvorrichtung jeweils eigene Getriebe zur Kraftübertragung vom jeweiligen Elektromotor zum Ausstoßhebel bzw. der Rolle aufweisen, damit der Antriebstrang der Ausstoßvorrichtung und jener der Einzugsvorrichtung mechanisch voneinander getrennt bleiben.

Eine Kopplung der Ausstoßvorrichtung und der Einzugsvorrichtung kann in einem solchen Fall durch eine gemeinsame Steuer- bzw. Regeleinheit auf elektronische Weise erfolgen.

Alternativ kann vorgesehen sein, dass der Ausstoßhebel der Ausstoßvorrichtung und die Rolle der Einzugsvorrichtung durch denselben Elektromotor antreibbar sind. Diese Ausführungsform weist den Vorteil auf, dass nur ein einziger Elektromotor pro Antrieb notwendig ist.

Das Umschalten der Kraftübertragung vom Elektromotor auf den Ausstoßhebel der Ausstoßvorrichtung bzw. auf die Rolle der Einzugsvorrichtung kann durch verschiedenste Kupplungen erfolgen. Besonders bevorzugt ist jedoch eine Ausführungsform, bei welcher die Kraftübertragung vom Elektromotor über ein Planetengetriebe wahlweise auf den Ausstoßhebel oder die Rolle erfolgt. Ein derartiges Planetengetriebe zeichnet sich durch eine besonders kompakte Bauweise aus, was insbesondere dann von Bedeutung ist, wenn die Ausstoßvorrichtung und die Einzugsvorrichtung in einem gemeinsamen Gehäuse angeordnet sind.

Bei dieser Ausführungsform kann vorgesehen sein, dass das Planetengetriebe zweistufig ausgebildet ist, wobei die eine Stufe der Kraftübertragung vom Elektromotor auf den Ausstoßhebel und die andere Stufe der Kraftübertragung vom Elektromotor auf die Rolle dient. Die Auswahl der jeweiligen Stufe kann über eine durch eine Steuer- bzw. Regeleinrichtung schaltbare Bremse erfolgen, welche beispielsweise als Magnetbremse ausgebildet sein kann.

Jede der beiden Stufen des Planetengetriebes kann ein eigenes Hohlrad aufweisen, in welchem die jeweiligen Planetenräder aufgenommen sind, wobei die Bremse jeder Stufe mit dem jeweiligen Hohlrad zusammenwirkt. Durch das Feststellen des jeweiligen Hohlrades durch die jeweilige Bremse, kommt es zu einem Umlaufen der Planetenräder.
Bei einer Ausführungsform der Erfindung ist vorgesehen, dass in der der Ausstoßeinheit zugeordneten Stufe die Kraftübertragung bei umlaufenden Planetenrädern erfolgt, hingegen in der der Rolle zugeordneten Stufe die Kraftübertragung bei feststehenden Planetenrädern erfolgt. Hierdurch können bei gleicher Drehrichtung des Elektromotors die zueinander entgegengesetzten Drehrichtungen des Ausstoßhebels und der Rollte verwirklicht werden.

Beispielsweise können für jede Stufe drei Planetenräder vorgesehen sein.

Das Sonnenrad des Planetengetriebes wird in jeder Stufe durch eine gemeinsame Achse gebildet, welche durch den gemeinsamen Elektromotor antreibbar ist.

Wie bereits ausgeführt kann in jeder der oben erwähnten Ausführungsformen eine gemeinsame Steuer- bzw. Regeleinrichtung zum Steuern bzw. Regeln der Ausstoßvorrichtung und der Einzugsvorrichtung vorgesehen sein.

Diese Ausstoßvorrichtung kann in jeder Ausführungsform des Antriebs eine Touch-Latch-Funktionalität aufweisen. Dies bedeutet, dass die Ausstoßvorrichtung in der geschlossenen und/oder der teilweise oder vollständig geöffneten Endlage des bewegbaren Möbelteils durch eine Kraftausübung auf das Möbelteil auslösbar ist. Die hierfür notwendige Ausbildung der Ausstoßvorrichtung wurde bereits im österreichischen Patent AT 413 472 offenbart (siehe insbesondere Seite 4, Absätze 3 bis 7; Seite 7, Absätze 4 und 5; Seite 8, Absatz 6 sowie die darin bezeichneten Figuren), sodass eine nähere Beschreibung an dieser Stelle entfallen kann.

Auch die Einzugsvorrichtung kann mit einer derartigen Touch-Latch-Funktionalität ausgestattet sein, sodass sich insgesamt ein Antrieb mit Touch-Latch-Funktionlität ergibt. Hierfür ist es notwendig, dass die Rolle in Aufwickelrichtung durch einen Kraftspeicher vorgespannt ist, damit das Zugmittel ständig unter mechanischer Spannung in Einzugseinrichtung gehalten wird. Hierdurch kann eine Kraftausübung auf das bewegbare Möbelteil durch einen Benutzer über das Zugmittel auf die Rolle übertragen werden und über geeignete Mittel (zum Beispiel Drehpotentiometer) detektiert werden.

Weitere Vorteile und Einzelheiten der Erfindung ergeben sich anhand der Figuren sowie der dazugehörigen Figurenbeschreibung. Dabei zeigen:
- Fig.1: eine perspektivische Ansicht eines Ausführungsbeispiels eines erfindungsgemäßen Antriebs mit gemeinsamen Gehäuse,
- Fig. 2a, 2b: den Antriebstrang eines ersten Ausführungsbeispiels eines erfindungsgemäßen Antriebs in einer perspektivischen Ansicht und einer blockweisen Explosionsdarstellung,
- Fig. 3a, 3b: eine Detailansicht zu den Figuren 2a, 2b in einer perspektivischen Ansicht und einer Explosionsdarstellung,
- Fig. 4a bis 4e: den Antriebstrang eines zweiten Ausführungsbeispiels eines erfindungsgemäßen Antriebs in verschiedenen Ansichten bzw. Schnittdarstellungen und
- Fig. 5a bis 5c: den in den Figuren 4a bis 4c dargestellten Antriebsstrang in weiteren Ansichten und einer Detailansicht.

Fig. 1 zeigt eine perspektivische Ansicht eines erfindungsgemäßen Antriebs 1, bei welchem alle Komponenten in einem gemeinsamen Gehäuse 2 angeordnet bzw. in diesem gelagert sind. Erkennbar sind insbesondere der Ausstoßhebel 3 einer Ausstoßvorrichtung sowie das Zugmittel 4 einer Einzugsvorrichtung. Über den mit der Ziffer 5 versehenen Hebelmechanismus kann der Antrieb 1 an einer nicht dargestellten Profilschiene in einem Möbelkorpus werkzeuglos befestigt werden.

Fig. 2a zeigt in einer perspektivischen Ansicht den Antriebstrang 6, 9, 3 der Ausstoßvorrichtung bzw. den Antriebstrang 7, 10, 8 der Einzugsvorrichtung für ein erstes Ausführungsbeispiel eines erfindungsgemäßen Antriebs 1, in welchem der

Ausstoßhebel 3 der Ausstoßvorrichtung und die Rolle 8 der Einzugsvorrichtung durch gesonderte Elektromotoren 6 bzw. 7 antreibbar sind und jeweils eigene Getriebe 9 bzw. 10 zur Kraftübertragung vorgesehen sind.

Der Antriebstrang 6, 9, 3 der Ausstoßvorrichtung weist ein Getriebe 9 auf, durch welches die Umdrehungszahl des Elektromotors 6 (zum Beispiel ca 6000 rpm) über eine Reihe von Zahnrädern herabgesetzt werden kann. Erkennbar ist weiters, dass der Ausstoßhebel 3 in bekannter Weise (siehe beispielsweise Fig. 17 der AT 413 472 B) mit einer Zahnung 12 versehen ist, mit welcher ein nicht dargestelltes Drehpotentiometer zur Sicherstellung einer Touch-Latch-Funktionalität kämmt.

Auch der Antriebstrang 7, 10, 8 der Einzugsvorrichtung weist ein Getriebe 10 zur Herabsetzung (ca. 40 : 1) der Drehzahl des Elektromotors 7 (zum Beispiel ca. 12000 rpm) auf und ist in den Fig. 3a und 3b im Detail dargestellt.

Fig. 2b zeigt, dass die Antriebsstränge 6, 9, 3 und 7, 10, 8 in der in Fig. 2a dargestellten Montagelage mechanisch voneinander getrennt sind und nur aus Platzgründen so nahe wie möglich aneinander geschoben wurden.

Fig. 3a zeigt das Getriebe 10 gemeinsam mit der durch das Getriebe 10 angetriebenen Rolle 8, auf welcher das Zugmittel 4 aufgewickelt ist. Das Zugmittel 4 ist über Laufrollen 13 aus dem hier nicht dargestellten Gehäuse 2 geführt und ist an seinem freien Ende mit einem Kopplungsteil 48 zur Kopplung mit einem nicht dargestellten entsprechenden Kopplungsteil am bewegbaren Möbelteil versehen.

Der Elektromotor 7 treibt über seine Schnecke das Zahnrad 14 an. Dieses ist über die Achse 15 drehfest mit dem Zahnrad 16 verbunden. Das Zahnrad 16 kämmt mit dem Zahnrad 17, welches wiederum mit dem Zahnrad 18 kämmt. Das Zahnrad 18 ist drehfest mit einem Vierkantbereich 19 verbunden, welcher der Kraftübertragung auf die Rolle 8 dient. Dabei ist zwischen den Vierkantbereich 19 und die Rolle 8 eine Ruschkupplung 20 bis 23 geschalten, welche im Detail in der österreichischen Patentanmeldung A 1769/2006 beschrieben ist. Hierbei handelt es sich um eine Schlingfederkupplung, deren Außenhülle 22 durch die Feder 23 leicht gebremst wird, was zu einem sofortigen Schalten der Kupplung führt.

Die Rolle 8 ist durch einen Kraftspeicher 24 in Aufwickelrichtung vorgespannt.

Mit der Rolle 8 drehfest verbunden ist ein Schneckenaufsatz 25, welcher mit dem Antriebsrad 26 eines Drehpotentiometers kämmt. Das Drehpotentiometer dient dabei der Positionsbestimmung der Rolle 8 zur Realisierung einer Touch-Latch-Funktionalität sowie der Position als bewegbares Möbelteil.

In den Figuren 4a bis 4e ist der Antriebsstrang eines zweiten Ausführungsbeispiels eines erfindungsgemäßen Antriebs 1 dargestellt, wobei ein gemeinsamer Elektromotor 6 für den Ausstoßhebel 3 und die Rolle 8 vorgesehen ist (siehe Fig. 5).

Dabei ist für die wahlweise Kraftübertragung auf den Ausstoßhebel 3 der Ausstoßvorrichtung bzw. die Rolle 8 der Einzugsvorrichtung ein Planetengetriebe 11 vorgesehen (siehe perspektivische Ansicht der Fig. 4a). Der Aufbau des Planetengetriebes 11 sei anhand der Fig. 4b in Zusammenschau mit den Fig. 5a bis 5c erläutert. Der Kraftfluss durch das Planetengetriebe 11 ist in den Fig. 4c bis 4e schematisch dargestellt.

Das Planetengetriebe 11 weist ein erstes Antriebsrad 27 auf, welches über die Zahnräder 28 und 29 durch die Schnecke 30 eines Elektromotors 6 antreibbar ist (siehe Fig. 5a).

Das Antriebsrad 27 ist drehfest auf der Achse 31 angeordnet, welche als Sonnenrad des Planetengetriebes 11 fungiert. An derselben Achse 31 ist ein Rad 32 angeordnet, welches über Bolzen 35 drei Planetenräder 34 (in Fig. 4b sind nur zwei Planetenräder 34 erkennbar) trägt. Zwischen dem Rad 32 und dem Zahnrad 27 ist einstückig mit dem Rad 32 ein Vierkantbereich 33 angeordnet, auf welchen der Ausstoßhebel 3 der Ausstoßvorrichtung zum Antreiben aufsteckbar ist. Gemeinsam mit dem einseitig gezahnten Hohlrad 36 wird die erste Stufe des Planetengetriebes 11 durch die Teile 32, 33, 34, 35 und 36 sowie der Achse 31 als Sonnenrad gebildet.

Unterhalb des Hohlrades 36 ist ein weiteres Hohlrad 38 angeordnet, welches drei Planetenräder 39 trägt (sichtbar sind nur zwei). Die Planetenräder 39 kämmen mit der Innenverzahnung eines Rades 40, welches einstückig mit der Rolle 8 ausgebildet ist und mit dem drehfest mit der Achse 31 verbundenen Zahnrad 37. Das Rad 40 weist weiters eine Außenverzahnung 41 auf, welche über ein Zahnrad 42 und ein Zahnrad 43 mit einem nicht dargestellten Drehpotentiometer kämmt (siehe Fig. 5a).

Die zweite Stufe des Planetengetriebes 11 wird durch die Bauteile 37, 38, 39 und 40 und der Achse 31 als Sonnenrad gebildet.

Die Funktionalität des Planetengetriebes 11 sei insbesondere auch mit Blick auf die Fig. 4c bis 4e erklärt. Der besseren Erkennbarkeit halber wurden dabei in den Figuren 4d und 4e nur jeweils die relevanten Bauteile mit Bezugszeichen versehen.

Fig. 4d zeigt die Kraftübertragung vom Elektromotor 6 auf den Ausstoßhebel 3 der Ausstoßvorrichtung. Die Krafteinleitung erfolgt über das Antriebsrad 27 auf die Achse 31. Die der ersten Stufe des Planetengetriebes 11 zugeordnete Bremse 44 (in Fig. 5a nicht erkennbar, da sie sich auf der nicht einsehbaren Rückseite befindet) bremst über eine Schlingfeder 45 das Hohlrad 36 der ersten Stufe. Dadurch kommt es zu einem Umlauf der Planetenräder 34 im Hohlrad 36 unter Kämmung mit der inneren Verzahnung. Über die Bolzen 35 wird dadurch das Rad 32 und der darauf aufgeordnete Vierkantbereich 33 gedreht. Hierdurch kommt es zu einem Antreiben des Ausstoßhebels 3 der Ausstoßvorrichung.

Währenddessen bleibt die Bremse 44 der zweiten Stufe inaktiv. Das Hohlrad 38 der zweiten Stufe kann sich gemeinsam mit den daran befestigten Planetenrädern 39 dadurch frei drehen und es kommt zu keiner Kraftübertragung auf das Rad 40 und die Rolle 8.

Anders ist die Situation in Fig. 4e. Hier ist die Bremse 44 (siehe Fig. 5a) der zweiten Stufe aktiv und drückt die Schlingfeder 46 gegen das Hohlrad 38. Durch das fixierte Hohlrad 38 bleiben die Planetenräder 39 ortsfest und kämmen einerseits mit dem durch die Achse 31 angetriebenen Zahnrad 37 und andererseits mit der Innenverzahnung des Zahnrades 40. Hierdurch wird die Antriebskraft vom Zahnrad 37 (Sonnenrad) über die Planetenräder 39 auf das Zahnrad 40 und damit auf die Rolle 8 übertragen.

Die erste Stufe (Kraftübertragung auf den Ausstoßhebel 3) weist also während der Kraftübertragung umlaufende Planetenräder 34 auf, wodurch das die Planetenräder 34 über die Bolzen 35 tragende Rad 32 in Bewegung gesetzt wird.

Im Gegensatz dazu weist die zweite Stufe (für die Rolle 8) während der Kraftübertragung ortsfeste Planetenräder 39 auf, da ja das Hohlrad 38, an welchem die Planetenräder 39 gelagert sind, durch die Schlingfeder 46 fixiert wird. In diesem Fall kommt es zur Kraftübertragung von der Achse 31 und dem Zahnrad 37 über die Planetenräder 39 auf das Rad 40. Die Drehrichtung ist jedoch im Vergleich zur ersten Stufe umgedreht. Dies ist auch zu verlangen, da ja die Antriebsrichtung für die Ausstoßung bzw. den Einzug eines bewegbaren Möbelteils bei unveränderter Drehrichtung der Achse 31 entgegensetzt zueinander sein müssen.

Von Interesse ist noch der Aufbau der Bremse 44, welcher aus den Fig. 5b und 5 c hervorgeht. Erkennbar ist, dass die Bremse 44 einen Stößel 47 aufweist, welcher bei Aktivierung der Bremse 44 auf die zugeordnete Schlingfeder 45 bzw. 46 drückt. In diesem Ausführungsbeispiel sind die Bremsen 44 als Magnetbremsen ausgebildet.

## Patentansprüche

1. Antrieb (1) für ein bewegbares Möbelteil, insbesondere Möbelschublade, mit einer einen Ausstoßhebel (3) aufweisenden Ausstoßvorrichtung und einem Elektromotor (6, 7) zum Antreiben des Ausstoßhebels, **dadurch gekennzeichnet, dass** eine Einzugsvorrichtung mit einem auf einer Rolle (8) aufwickelbaren Zugmittel (4) vorgesehen ist, wobei die Rolle (8) durch einen Elektromotor (6, 7) antreibbar ist und dass die Ausstoßvorrichtung und die Einzugsvorrichtung derart mechanisch verbunden sind, dass sie als Einheit in oder an einem Möbelkorpus montierbar sind.

2. Antrieb nach Anspruch 1, **dadurch gekennzeichnet, dass** die Ausstoßvorrichtung und die Einzugsvorrichtung in einem gemeinsamen Gehäuse (2) angeordnet sind.

3. Antrieb nach Anspruch 2, **dadurch gekennzeichnet, dass** das Gehäuse (2) einen durch einen Hebel (5) arretierbaren Bügel zur werkzeuglosen Befestigung des Antriebs (1) an einer Profilschiene aufweist.

4. Antrieb nach einem der Ansprüche 1 bis 3, **dadurch gekennzeichnet, dass** für die Ausstoßvorrichtung und die Einzugsvorrichtung jeweils eigene Elektromotoren (6, 7) vorgesehen sind.

5. Antrieb nach Anspruch 4, **dadurch gekennzeichnet, dass** die Ausstoßvorrichtung und die Einzugsvorrichtung jeweils eigene Getriebe (9, 10) zur Kraftübertragung vom jeweiligen Elektromotor (6, 7) zum Ausstoßhebel (3) bzw. der Rolle (8) aufweisen.

6. Antrieb nach einem der Ansprüche 1 bis 3, **dadurch gekennzeichnet, dass** der Ausstoßhebel (3) der Ausstoßvorrichtung und die Rolle (8) der Einzugsvorrichtung durch denselben Elektromotor (6) antreibbar sind.

7. Antrieb nach Anspruch 6, **dadurch gekennzeichnet, dass** die Kraftübertragung vom Elektromotor (6) über ein Planetengetriebe (11) wahlweise auf den Ausstoßhebel (3) oder die Rolle (8) erfolgt.

8. Antrieb nach Anspruch 7, **dadurch gekennzeichnet, dass** das Planetengetriebe (11) zweistufig ausgebildet ist, wobei die eine Stufe der Kraftübertragung vom Elektromotor (6) auf den Ausstoßhebel (3) und die andere Stufe der Kraftübertragung vom Elektromotor (7) auf die Rolle (8) dient.

9. Antrieb nach Anspruch 8, **dadurch gekennzeichnet, dass** für jede der beiden Stufen eine Bremse (44) vorgesehen ist, bei deren Betätigung die Kraftübertragung über die zugeordnete Stufe erfolgt.

10. Antrieb nach Anspruch 8 oder 9, **dadurch gekennzeichnet, dass** jede der beiden Stufen ein eigenes Hohlrad (36, 38) aufweist, in welchem die jeweiligen Planetenräder (34, 39) aufgenommen oder gelagert sind, wobei die Bremse (44) jeder Stufe mit dem jeweiligen Hohlrad (36, 38) zusammenwirkt.

11. Antrieb nach Anspruch 10, **dadurch gekennzeichnet, dass** in der der Ausstoßeinheit zugeordneten Stufe die Kraftübertragung bei umlaufenden Planetenrädern (34) erfolgt, hingegen in der der Rolle (8) zugeordneten Stufe die Kraftübertragung bei feststehenden Planetenrädern (39) erfolgt.

12. Antrieb nach einem der Ansprüche 1 bis 11, **dadurch gekennzeichnet, dass** eine gemeinsame Steuer- bzw. Regeleinrichtung zum Steuern bzw. Regeln der Ausstoßvorrichtung und der Einzugsvorrichtung vorgesehen ist.

13. Antrieb nach einem der Ansprüche 1 bis 12, **dadurch gekennzeichnet, dass** die Rolle (8) in Aufwickelrichtung durch einen Kraftspeicher (24) vorgespannt ist.

## Claims

1. A drive (1) for a movable furniture part, in particular a furniture drawer, comprising an ejection device having an ejection lever (3) and an electric motor (6, 7) for driving the ejection lever, **characterised in that** there is provided a retraction device having a pulling means (4) which can be wound on to a roller (8), wherein the roller (8) is drivable by an electric motor (6, 7), and the ejection device and the retraction device are mechanically connected in such a way that they can be mounted as a unit in or on a furniture body.

2. A drive as set forth in claim 1 **characterised in that** the ejection device and the retraction device are arranged in a common housing (2).

3. A drive as set forth in claim 2 **characterised in that** the housing (2) has a stirrup arrestable by a lever (5) for fastening the drive (1) to a profile bar without a tool.

4. A drive as set forth in one of claims 1 through 3 **characterised in that** respective dedicated electric motors (6, 7) are provided for the ejection device and the retraction device.

5. A drive as set forth in claim 4 **characterised in that** the ejection device and the retraction device have respective dedicated transmissions (9, 10) for the transmission of force from the respective electric motor (6, 7) to the ejection lever (3) and the roller (8) respectively.

6. A drive as set forth in one of claims 1 through 3 **characterised in that** the ejection lever (3) of the ejection device and the roller (8) of the retraction device are drivable by the same electric motor (6).

7. A drive as set forth in claim 6 **characterised in that** the transmission of force from the electric motor (6) is effected selectively to the ejection lever (3) or the roller (8) by way of a planetary transmission (11).

8. A drive as set forth in claim 7 **characterised in that** the planetary transmission (11) is of a two-stage nature, wherein the one stage serves for the transmission of force from the electric motor (6) to the ejection lever (3) and the other stage serves for the transmission of force from the electric motor (7) to the roller (8).

9. A drive as set forth in claim 8 **characterised in that** a brake (44) is provided for each of the two stages, upon the actuation of which brake the transmission of force is effected by way of the associated stage.

10. A drive as set forth in claim 8 or claim 9 **characterised in that** each of the two stages has its own ring gear (36, 38) in which the respective planetary gears (34, 39) are accommodated or mounted, wherein the brake (44) of each stage co-operates with the respective ring gear (36, 38).

11. A drive as set forth in claim 10 **characterised in that** in the stage associated with the ejection unit, the transmission of force is effected with the planetary gears (34) rotating whereas in the stage associated with the roller (8) the transmission of force occurs with the planetary gears (39) stationary.

12. A drive as set forth in one of claims 1 through 11 **characterised in that** there is provided a common control or regulating device for controlling or regulating the ejection device and the retraction device.

13. A drive as set forth in one of claims 1 through 12 **characterised in that** the roller (8) is biased in the winding-on direction by a force storage means (24).

## Revendications

1. Mécanisme d'entraînement (1) pour un élément de meuble mobile, en particulier un tiroir de meuble, avec un dispositif d'expulsion, présentant un levier d'expulsion (3), et un moteur électrique (6, 7), pour l'entraînement du levier d'expulsion, **caractérisé en ce qu'**est prévu un dispositif d'insertion, avec un moyen de traction (4) susceptible d'être enroulé sur un rouleau (8), le rouleau (8) étant susceptible d'être entraîné au moyen d'un moteur électrique (6, 7), et **en ce que** le dispositif d'expulsion et le dispositif d'insertion sont reliés mécaniquement, de manière qu'ils puissent être montés, sous forme d'ensemble, dans ou sur un corps de meuble.

2. Mécanisme d'entraînement selon la revendication 1, **caractérisé en ce que** le dispositif d'expulsion et le dispositif d'insertion sont disposés dans un boîtier (2) commun.

3. Mécanisme d'entraînement selon la revendication 2, **caractérisé en ce que** le boîtier (2) présente un étrier, susceptible d'être bloqué par un levier (5), pour la fixation sans utilisation d'outil du mécanisme d'entraînement (1) sur une glissière profilée.

4. Mécanisme d'entraînement selon l'une des revendications 1 à 3, **caractérisé en ce que** des moteurs électriques (6, 7) spécifiques sont chaque fois prévus pour le dispositif d'expulsion et le dispositif d'insertion.

5. Mécanisme d'entraînement selon la revendication 4, **caractérisé en ce que** le dispositif d'expulsion et le dispositif d'insertion présentent chacun des transmissions (9, 10) spécifiques, pour la transmission d'efforts, du moteur électrique (6, 7) spécifique au levier d'expulsion (3) ou au rouleau (8).

6. Mécanisme d'entraînement selon l'une des revendications 1 à 3, **caractérisé en ce que** le levier d'expulsion (3) du dispositif d'expulsion et le rouleau (8) du dispositif d'insertion sont susceptibles d'être entraînés par le même moteur électrique (6).

7. Mécanisme d'entraînement selon la revendication 6, **caractérisé en ce que** la transmission d'efforts à partir du moteur électrique (6) s'effectue par l'intermédiaire d'une transmission planétaire (11), au choix sur le levier d'expulsion (3) ou le rouleau (8).

8. Mécanisme d'entraînement selon la revendication 7, **caractérisé en ce que** la transmission planétaire (11) est réalisée à deux étages, un premier étage servant à la transmission d'efforts du moteur électrique (6) au levier d'expulsion (3), et l'autre étage servant à la transmission d'efforts du moteur électrique (7) au rouleau (8).

9. Mécanisme d'entraînement selon la revendication 8, **caractérisé en ce que**, pour chacun des deux étages, est prévu un frein (44), lors de l'actionnement duquel la transmission d'efforts s'effectue par l'intermédiaire de l'étage associé.

10. Mécanisme d'entraînement selon la revendication 8 ou 9, **caractérisé en ce que** chacun des deux étages présente une roue creuse (36, 38) spécifique, dans laquelle sont logés ou montés en palier les roues satellites (34, 39) spécifiques, le frein (44) de chaque étage coopérant avec la roue creuse (36, 38) spécifique.

11. Mécanisme d'entraînement selon la revendication 10, **caractérisé en ce que**, dans l'étage associé à l'unité d'expulsion, la transmission d'efforts s'effectue lorsque les roues satellites (34) tournent en orbite, alors que, par contre, dans l'étage associé au rouleau (8), la transmission d'efforts s'effectue lorsque les roues satellites (39) sont stationnaires.

12. Mécanisme d'entraînement selon l'une des revendications 1 à 11, **caractérisé en ce qu'**un dispositif de commande et/ou de régulation commun est prévu pour commander et/ou réguler le dispositif d'expulsion et le dispositif d'insertion.

13. Mécanisme d'entraînement selon l'une des revendications 1 à 12, **caractérisé en ce** le rouleau (8) est précontraint dans le sens d'enroulement au moyen d'un accumulateur de force (24).
